# EUROPÄISCHE PATENTSCHRIFT

(11) **EP 0 254 673 B1**
(45) Veröffentlichungstag und Bekanntmachung des Hinweises auf die Patenterteilung: **18.04.1990**
(21) Anmeldenummer: 87810309.2
(22) Anmeldetag: 25.05.1987
(51) Int. Cl.: B65D 41/34

(54) **Sicherheitsband an einem Gebindeverschluss**
Container closure provided with a tamper indicating band
Couvercle de récipient muni d'une bague de garantie

(30) Priorität: 11.07.1986 CH 2794/86
(43) Veröffentlichungstag der Anmeldung: 27.01.1988
(73) Patentinhaber: Interplastic AG, CH-8212 Neuhausen a. Rhf. (CH)
(72) Erfinder: Schöttli, Theodor, CH-8253 Diessenhofen (CH)
(74) Vertreter: Gachnang, Hans Rudolf

(56) Entgegenhaltungen:
- EP-A- 0 018 928
- EP-A- 0 096 351
- EP-A- 0 149 496
- GB-A- 1 209 395
- GB-A- 1 592 689
- GB-A- 2 102 776
- US-A- 4 548 329

## Beschreibung

Gegenstand der Erfindung ist ein Sicherheitsband an einem Gebindeverschluss aus thermoplastischem Kunststoff gemäss Oberbegriff des Patentanspruches 1.

Sicherheitsbänder, auch Garantiebänder genannt, insbesondere für Flaschenverschlüsse sind bekannt. Sie dienen dazu, den Flascheninhalt gegen unbefugtes Öffnen zu sichern. Das Sicherheitsband muss demzufolge beim erstmaligen Öffnen des Verschlusses bzw. der Flasche leicht erkennbar beschädigt werden.

Die meisten heute verwendeten Sicherheitsbänder bestehen aus einem Ring, der mittels einer Vielzahl von dünnen, regelmässig über den Umfang verteilten Stegen am Mantel des Verschlusses befestigt ist und in etwa den gleichen Aussen- und Innendurchmesser des Mantels aufweist. Nach dem Aufschrauben des Verschlusses auf eine Flasche wird das Sicherheitsband mittels Wärme eingeschrumpft und legt sich so unterhalb der wulstförmigen Rippe am Flaschenhals an. Beim Öffnen des Verschlusses brechen die Verbindungsstege zum Verschluss. Das Sicherheitsband bleibt am Flaschenhals hängen.

Sicherheitsbänder dieser Gattung haben den Nachteil, dass sie durch Erwärmen, z.B. mit der Hand, so weit erweicht werden können, dass der Verschluss zusammen mit dem Sicherheitsband ohne Beschädigung von der Flasche abgenommen werden kann. Ein weiterer Nachteil dieser bekannten Verschlüsse besteht darin, dass das Sicherheitsband auf dem Flaschenhals hängen bleibt und beim Re-cycling, d.h. vor einer Wiederverwendung oder Wiederverwertung der Flasche, in einem separaten Arbeitsgang entfernt werden muss.

Es sind ferner, Sicherheitsbänder, auch Originalitätsverschlüsse genannt, mit den im Oberbegriff des Anspruches 1 angegebenen Merkmalen bekannt (FR-A 2 454 977), die beim Öffnen des Verschlusses brechen und an diesem hängen bleiben sollten. Die mit Sollbruchstellen versehenen bekannten Sicherheitsbänder haben den Nachteil, dass sie bereits beim Aufbringen des Verschlusses auf die Flasche häufig brechen und so die Originalität von Anfang an nicht gewährleistet ist.

Hier will die Erfindung Abhilfe schaffen.

Die Erfindung, wie sie in den Ansprüchen gekennzeichnet ist, löst die Aufgabe, ein Sicherheitsband für einen Flaschenverschluss aus Kunststoff der im Oberbegriff des Anspruches 1 genannten Art zu schaffen, der beim Aufbringen des Verschlusses mit dem Band auf den Flaschenhals mit Sicherheit keinen Schaden erleidet und beim Aufdrehen des Verschlusses (Öffnen der Flasche) sofort und gut sichtbar mindestens teilweise vom Verschluss abgelöst wird.

Die durch die Erfindung erreichten Vorteile sind im wesentlichen darin zu sehen, dass das Sicherheitsband, das Teil des Verschlusses ist, mit dem Verschluss in einem einzigen Arbeitsgang und mit bestehenden Verschlussmaschinen auf das Gebinde aufgebracht werden kann. Eine Beschädigung des Sicherheitsbandes während des Aufschraubens des Verschlusses auf das Gebinde kann dank der teils elastisch, teils im wesentlichen starr ausgestalteten Verbindung des Bandes mit dem Verschluss trotz grosser Fertigungstoleranzen, insbesondere bei Glasgebinden, verhindert werden. Beim öffnen des Verschlusses wird das Sicherheitsband infolge der auf dieses aufwirkenden Zugkräfte in einem voraus bestimmten Bereich vom Verschluss abgetrennt. Das abgetrennte Band verbleibt am Verschluss hängen und zudem in nach aussen und/oder nach unten abstehender Lage zum Verschluss gehalten. Ein Zurückbiegen oder Anlegen an den Flaschenhals ist infolge plastischer Verformung des Verbindungssteges beim Öffnen des Verschlusses nicht mehr möglich.

Weitere vorteilhafte Ausgestaltungen der Erfindung sind in den Merkmalen der abhängigen Ansprüche enthalten.

Im folgenden wird die Erfindung anhand eines Ausführungsbeispiel näher erläutert. Es zeigen:
Figur 1 eine perspektivische Darstellung eines Verschlusses mit einem Sicherheitsband,
Figur 2 einen Querschnitt durch den Verschluss entlang Linie 11-11 in Figur 1,
Figur 3 einen Flaschenhals mit einem von diesem abgeschraubten Verschluss, dessen Sicherheitsband aufgebrochen ist,
Figur 4 ein vergrössert dargestellter Ausschnitt des Bandes mit einem Stütznocken und
Figur 5 ein vergrössert dargestellter Ausschnitt eines Bandes mit umlaufend gleichbleibendem Querschnitt.

In der perspektivischen Darstellung nach Figur 1 ist ein Kunststoffverschluss 1 mit einem Sicherheitsband 2 in einer Ansicht von unten dargestellt. Der Verschluss 1 ist nicht Gegenstand der Erfindung, und es werden dessen Merkmale bezüglich der Raumform und der für einen dichten Verschluss notwendigen Dichtungsmittel im Innern des Verschlusses 1 weder dargestellt noch näher erläutert. Am Rand 3 an der offenen Seite des Verschlusses 1 ist das Sicherheitsband 2 in Gestalt eines im wesentlichen kreiszylindermantelförmigen Ringes 5 angebracht. Der Ring 5 ist mittels zweier Verbindungsstege 7 und 9 im wesentlichen starr und untrennbar oder trennbar mit dem Verschluss 1 verbunden. Unmittelbar beim Verbindungssteg 7 ist an der Stelle B der Querschnitt des Ringes 5 durch eine Einschnurung 11 wesentlich verkleinert. Die Einschnürung 11 weist an ihrer dünnsten Stelle vorzugsweise nur noch die Dicke einer Haut auf. Zusätzlich zur Wandstärkenverringerung kann der Ring 5 an der Einschnürung 11 durch eine spitzwinklige Kerbe 13 verengt sein. Der Verbindungssteg 9 befindet sich in einem Abstand vom Verbindungssteg 7, der vorzugsweise geringer ist als der halbe Umfang des Ringes 5.

Seitlich des Verbindungssteges 9 an der mit A bezeichneten Stelle ist der Ring 5 durch einen vorzugsweise in einen spitzen Winkel auslaufenden Einschnitt 15 axial geteilt. Die Trennstelle beim Einschnitt 15 kann auch mit einer dünnen Haut überbrückt sein, deren Festigkeit vernachlässigbar klein ist, die aber optisch den Ring 5 einteilig erscheinen lässt, bevor dieser beim Öffnen oder Entfernen eines Ringabschnittes zerrissen wird (in gebrochenen Linien angedeutet).

Der Ring 5 kann damit in einen im wesentlichen starr und untrennbar mit dem Verschluss 1 verbundenen kürzeren Ringabschnitt 17 und einen mit dem Verschluss 1 elastisch verbundenen längeren Ringabschnitt 19 geteilt werden. Der Ringabschnitt 19 ist an der Stelle A nur durch einen sehr schmalen Verbindungssteg 21 mit dem Verschluss 1 verbunden. Vorzugsweise wird die schwächste Stelle des Verbindungssteges 21 durch eine Kerbe 23 exakt bestimmt.

Auf dem Ringabschnitt 19 ist in geringem Abstand zum Einschnitt 15 oder direkt an diesen anschliessend auf der Innenseite ein tangential verlaufender Haltenocken 25 angebracht. Ein weiterer Haltenocken 25 kann ebenfalls direkt anschliessend an die Einschnürung 11 oder in einem geringen Abstand zu dieser angeordnet sein. Weitere Haltenocken 25 können in regelmässigen oder unregelmässigen Abständen ebenfalls auf der Innenseite der Ringabschnitte 17 und 19 vorgesehen sein.

Etwa in der Mitte zwischen der Einschnürung 11 und der Stelle A ist der Ringabschnitt 19 durch mindestens eine Sollbruchstelle 27, z.B. einen fadenförmigen Steg, oder eine anders ausgebildete, definiert aufbrechbare Verbindung mit dem Verschluss 1 verbunden. Direkt über der Sollbruchstelle 27 ist kein Haltenocken 25 angebracht. Der Steg 27 liegt vorzugsweise zwischen 25 Haltenocken.

Der in einem Abstand zum Rand 3 des Verschlusses 1 liegende Ring 5 weist in im wesentlichen regelmässigen Abständen gegen den Rand 3 des Verschlusses 1 gerichtete Stütznocken 29 auf. Das freie Ende der Stütznocken 29 liegt in geringem Abstand - wie in Figur 4 gezeigt - oder in direkter Berührung mit der Kante 3. Vorzugsweise ist an den Stütznocken 29 ein Fuss 31 angebracht, so dass eine breite Auflagefläche für den Rand 3 des Verschlusses 1 entsteht. Die Auflagefläche kann parallel oder geneigt zum Rand 3 verlaufen.

Zur Erhöhung der Festigkeit des Ringes 5 bzw. der Ringabschnitte 17 und 19 kann der Ring 5 mit einer umlaufenden Rippe 33 vorsehen sein. Auch die Rippe 33 kann an der Stelle A unterbrochen und bei der Einschnürung 11 kann deren Querschnitt ebenfalls verringert sein.

In der Figur 2, welche einen Schnitt durch den Verschluss entlang der Kante 3 darstellt, ist deutlich die geringere Länge des Ringabschnittes 17 mit den beiden diesen Ringabschnitt verbindenden Stegen 7 und 9 sowie dem benachbart liegenden Einschnitt 15 bzw. der Einschnürung 11 sichtbar.

Die Haltenocken 25 sind im wesentlichen übergangsfrei in den Ring 5 überlaufend ausgebildet. Die Sollbruchstelle 27 weist einen kleinsten Durchmesser auf, der ca. zwei- bis zehnmal geringer ist als die Dicke d des Ringes 5.

Anstelle eines Ringes 5 mit auf dem Umfang verteilten Stütznocken 29 kann auch eine Ring 5 mit umlaufender Abstützung 30 vorgesehen werden.

In Figur 5 ist der Querschnitt einer solchen umlaufenden Abstützung 30 gezeigt. Bei dieser Ausgestaltung kann auf die Ausbildung einer Rippe 33 verzichtet werden, weil der Ring 5 an sich eine genügende Stabilität aufweist.

Die Flanken der Abstützung 30 müssen nicht geradlinig verlaufen; sie können auch bogenförmig (in gebrochenen Linien in Figur 5 angedeutet) oder geknickt ausgebildet sein.

Im folgenden wird die Funktionsweise des erfindungsgemässen Verschlusses 1 bzw. des aus dem Ring 5 gebildeten Sicherheitsbandes 2 näher erläutert.

Der Verschluss 1 mit dem daran angebrachten Sicherungsband 2 wird in herkömmlicher Weise mit einer Verschlussmaschine auf das Gewinde 43 einer Flasche 41 oder eines anderen eine Öffnung mit einem Gewinde 43 versehenen Behälters aufgeschraubt. Beim Aufschrauben des Verschlusses 1 behält der kürzere Ringabschnitt 17 seine Lage zum Verschluss 1 im wesentlichen bei. Der längere Ringabschnitt 19 wird durch das Gewinde 43 und im besonderen durch den dem Gewinde 43 folgenden umlaufenden Wulst 37 an der Mündung 39 radial nach aussen gedrängt. Die elastische Verbindung an der Stelle A, insbesondere der dünne Verbindungssteg 21 und die Sollbruchstelle 27 sowie die Einschnürung 11 ermöglichen diese radiale Bewegung, ohne dabei Schaden zu nehmen.

Sobald die Haltenocken 25 uber den Wulst 37 an der Mündung 39 hinwegbewegt sind, d.h. sich unterhalb des Wulstes 37 befinden, springt der Ringabschnitt 19 und 17, sofern Nocken vorhanden sind, in die ursprüngliche Lage zurück und verhakt sich an der Unterseite des Wulstes 37, dessen untenliegende Flanke im wesentlichen radial zum Flaschenhals 39 verläuft. Während des Aufschraubens wird der Ring 5 stets von den Stütznocken 29 bzw. der umlaufenden Abstützung 30 am Verschluss 1 gestützt.

Beim Aufdrehen des Verschlusses 1 zum Öffnen der Flasche gelangen die Haltenocken 25 axial von unten in Anlage mit der im wesentlichen radial verlaufenden unteren Flanke des Wulstes 37 und werden von dieser zuruckgehalten. Durch die uber die Haltenocken 25 auf den Ringabschnitt 19 wirkenden Kräfte wird der in Drehrichtung gesehen hinter der Sollbruchstelle 27 befindliche Teil des Ringabschnittes 19 unter dem Wulst 37 am Flaschenhals 39 zuruckgehalten, während der Verschluss 1 axial nach oben geführt wird. Mit zunehmendem Abstand zwischen dem Ringabschnitt 19 und dem Rand 3 des Verschlusses 1 wird die Zugkraft auf die Sollbruchstelle 27 so gross, dass diese reisst. Nun wird der nur noch an der Einschnürung 11 und am Steg 21 gehaltene Ringabschnitt 19 zwischen den beiden Verbindungsstellen unter dem Wulst 37 der Flasche 1 gehalten. Beim weiteren Aufdrehen des Verschlusses 1 oder spätestens beim Abnehmen des Verschlusses 1 reisst die Verbindung auch an der Einschnürung 11. Die Verbindung an der Stelle A bleibt erhalten, da die Kerbe 23 erlaubt, dass der Ringabschnitt 19 scharnierartig geschwenkt wird. Die plastische Verformung des Verbindungssteges 21 bewirkt, dass der vom Verschluss 1 teilweise abgetrennte Ringabschnitt 19 nicht in die ursprüngliche Lage zurückfedern und/oder leicht abgerissen werden kann. Das einmal aufgerissene Sicherheitsband 2 kann auch nicht zum Schein wieder an den Verschluss 1 angelegt werden.

## Patentansprüche

1. Sicherheitsband (2) an einem Gebindeverschluss (1) aus thermoplastischem Kunststoff, das aus einem umlaufenden, radialelastischen Ring (5) besteht, der durch mehrere Verbindungsstege (7, 9) mit dem Rand (3) des Verschlusses verbunden ist und das auf der Innenseite des Ringes (5) ein oder mehrere tangential ausgerichtete Haltenocken (25) aufweist, dadurch gekennzeichnet, dass
a) der Ring (5) zwei ungleich lange Abschnitte (17, 19) aufweist,
b) die Abschnitte (17, 19) begrenzt werden durch Einschnitte (11, 15) an Stellen (A, B) des Ringes (5),
c) der kürzere Abschnitt (17) durch zwei vom Verschluss (1) untrennbare Stege (7, 9) mit dem Rand (3) des Verschlusses verbunden und diese unmittelbar neben den Stellen (A, B) vorgesehen sind, und
d) der längere Abschnitt (19) durch mindestens ei- : ne zwischen den Stellen (A und B) liegende, vorzugsweise einen fadenförmigen Steg aufweisende Sollbruchstelle (27) mit dem Rand (3) des Verschlusses (1) verbunden ist.

2. Sicherheitsband nach Anspruch 1, dadurch gekennzeichnet, dass der kürzere Ringabschnitt (17) im wesentlichen starr und untrennbar durch Stege (7, 9) mit dem Rand des Verschlusses (1) verbunden und der längere Ringabschnitt (19) durch einen elastisch ausgebildeten Steg (21) und durch die Einschnürung (11), die die beiden Ringabschnitte (17, 19) direkt miteinander verbindet, mit dem Rand des Verschlusses (1) verbunden ist.

3. Sicherheitsband nach einem der Ansprüche 1 oder 2, dadurch gekennzeichnet, dass die Ringabschnitte (17,19) mindestens je einen gegen den Rand des Verschlusses (1) gerichteten, jedoch nicht mit diesem verbundenen Stütznocken (29) oder eine umlaufende Abstützung (30) aufweisen.

4. Sicherheitsband nach Anspruch 4, dadurch gekennzeichnet, dass am Stütznocken (29) bzw. an der umlaufenden Abstützung (30) ein eine breite Auflagefläche bildender Fuss (31) angebracht ist, dessen dem Rand (3) des Verschlusses (1) zugewendete Auflagefläche parallel oder geneigt zu diesem verläuft.

5. Sicherheitsband nach einem der Ansprüche 1 bis 4, dadurch gekennzeichnet, dass am Ring (5) eine Verstärkungsrippe (33) angebracht ist.

6. Sicherheitsband nach Anspruch 5, dadurch gekennzeichnet, dass die Rippe (33) an der Stelle (A) unterbrochen und deren Querschnitt an der Einschnürung (11) verringert ist.

7. Sicherheitsband nach einem der Ansprüche 1 bis 6, dadurch gekennzeichnet, dass am längeren Ringabschnitt (19) je ein Haltenocken (25) unmittelbar benachbart zur Einschnürung (11) und/oder zur Einschnürung (15) angeordnet ist.

8. Sicherheitsband nach einem der Ansprüche 1 bis 7, dadurch gekennzeichnet, dass im Bereich direkt über der Sollbruchstelle (27) kein Haltenocken (25) angebracht ist.

## Claims

1. Safety band (2) for a container closure (1) formed from thermoplastic plastics material, comprising a circumferential, radially resilient ring (5), which is connected to the edge (3) of the closure by means of a plurality of connecting webs (7, 9), and comprising one or more tangentially orientated retaining cams (25) on the inner surface of the ring (5), characterised in that
a) the ring (5) comprises two portions (17, 19) of unequal lengths;
b) the portions (17, 19) are defined by slots (11, 15) at locations (A, B) of the ring (5);
c) the shorter portion (17) is connected to the edge (3) of the closure by means of two webs (7,
9), which are inseparable from the closure (1), and said webs are provided directly adjacent to the locations (A, B); and
d) the longer portion (19) is connected to the edge (3) of the closure (1) by means of at least one intended breaking point (27), which is situated between the locations (A and B) and is preferably provided with a filamentary web.

2. Safety band according to claim 1, characterised in that the shorter ring portion (17) is connected to the edge of the closure (1) in a substantially rigid and inseparable manner by means of webs (7, 9), and the longer ring portion (19) is connected to the edge of the closure (1) by means of a resilient web (21) and by means of the constricted portion (11), which joins the two ring portions (17, 19) directly together.

3. Safety band according to one of claims 1 or 2, characterised in that the ring portions (17, 19) each have at least one supporting cam (29), which is orientated towards the edge of the closure (1) but is not connected thereto or one circumferential supporting member (30).

4. Safety band according to claim 4, characterised in that a base (31), which forms a wide bearing surface, is mounted on the supporting cam (29), or respectively on the circumferetial supporting member (30), the bearing surface of which base, facing the edge (3) of the closure (1), extends parallel thereto or inclinedly relative thereto.

5. Safety band according to one of claims 1 to 4, characterised in that a reinforcing rib (33) is mounted on the ring (5).

6. Safety band according to claim 5, characterised in that the rib (33) is interrupted at location (a), and its cross-section is reduced at the constricted portion (11).

7. Safety band according to one of claims 1 to 6, characterised in that a respective retaining cam (25) is disposed on the longer ring portion (19) directly adjacent to the constricted portion (11) and/or the constricted portion (15).

8. Safety band according to one of claims 1 to 7, characterised in that no retaining cam (25) is mounted in the region directly above the intended breaking point (27).

## Revendications

1. Bague de sécurité (2) d'un couvercle de récipient (1) en matière thermoplastique, qui est constituée par un anneau (5) périphérique et élastique en direction radiale, qui est relié au bord (3) du couvercle par plusieurs branches de liaison (7, 9) et qui comprend sur le côté interne de l'anneau (5) une ou plusieurs saillies. de retenue (25) dirigées tangentiellement, caractérisée en ce que
a) l'anneau (5) comprend deux sections de longueurs inégales (17, 19),
b) les sections (17, 19) sont limitées par des découpes (11, 15) en des positions (A, B) de l'anneau (5),
c) la section la plus courte (17) est reliée au bord (3) du couvercle par deux branches (7, 9) ne pouvant être séparées du couvercle (1) et ces branches sont prévues directement au voisinage des positions (A, B), et
d) la section la plus longue (19) est reliée au bord (3) du couvercle par au moins une position de rupture de consigne (27) située entre les positions (A et B) et constituée de préférence par une branche en forme de fil.

2. Bague de sécurité selon la revendication 1, caractérisée en ce que la section annulaire la plus courte (17) est reliée au bord du couvercle (1) de façon sensiblement rigide et inséparable par des branches (7, 9) et la section annulaire la plus longue (19) est reliée au bord du couvercle (1) par une branche (21) de constitution élastique et par le rétrécissement (11) qui relie directement les deux sections annulaires (17, 19) l'une à l'autre.

3. Bague de sécurité selon la revendication 1 ou 2, caractérisée en ce que les sections annulaires (17, 19) comprennent au moins chacune une saillie d'appui (29) dirigée vers le bord du couvercle (1) mais non reliée à ce dernier, ou un appui périphérique et continu (30).

4. Bague de sécurité selon la revendication 3, caractérisée en ce qu'un pied (31) formant une large surface d'appui est constitué sur la saillie d'appui (29) ou sur l'appui périphérique et continu (30), pied dont la surface d'appui est tournée vers le bord (3) du couvercle (1) et est parallèle et inclinée par rapport à ce dernier.

5. Bague de sécurité selon l'une quelconque des revendications 1 à 4, caractérisée en ce qu'une nervure de renforcement (33) est constituée sur l'anneau (5).

6. Bague de sécurité selon la revendication 5, caractérisée en ce que la nervure (33) est interrompue au niveau de la position (A) et sa section est diminuée au niveau du rétrécissement (11).

7. Bague de sécurité selon l'une quelconque des revendications 1 à 6, caractérisée en ce qu'une saillie de retenue (35) est prévue sur la section annulaire la plus longue (19) directement au voisinage du rétrécissement (11) et/ou de la découpe (15).

8. Bague de sécurité selon l'une quelconque des revendications 1 à 7, caractérisée en ce qu'aucune saillie de retenue (15) n'est prévue dans la région située directement au-dessus de la position de rupture de consigne (27).
